# EUROPÄISCHE PATENTSCHRIFT

(11) **EP 0 625 767 B1**
(45) Veröffentlichungstag und Bekanntmachung des Hinweises auf die Patenterteilung: **30.08.2000**
(21) Anmeldenummer: 94103617.0
(22) Anmeldetag: 09.03.1994
(51) Int. Cl.: G07B 15/00

(54) **Kontrollsystem zur Überprüfung der Gebührenentrichtung von Strassenbenutzern**
Control system for checking fee payment for road users
Système de contrôle pour vérifier le paiement de taxes des utilisateurs de routes

(30) Priorität: 31.03.1993 DE 4310579
(43) Veröffentlichungstag der Anmeldung: 23.11.1994
(73) Patentinhaber: SIEMENS AKTIENGESELLSCHAFT, 80333 München (DE)
(72) Erfinder: Hering, Bernhard, Dr. Dipl. Phys., D-81479 München (DE); Wenter, Peter, Ing., D-81375 München (DE)

(56) Entgegenhaltungen:
- EP-A- 0 298 343
- EP-A- 0 380 377
- EP-A- 0 401 192
- EP-A- 0 494 815
- WO-A-92/15978
- FR-A- 2 667 554
- US-A- 4 303 904
- US-A- 4 843 463
- US-A- 5 166 681

## Beschreibung

Die Erfindung bezieht sich auf ein Kontrollsystem zur Überprüfung der Gebührenentrichtung von Straßenbenutzern in einem automatischen Gebührenerfassungssystem mit Zahlstationen an Autostraßen und entsprechend ausgerüsteten Fahrzeugen, welche ein Bordgerät und eine Kommunikationseinrichtung für einen drahtlosen Datenaustausch mit einem Fahrzeugtransceiver und eine elektronische Benutzungskarte in Form einer Prozessor-Karte aufweisen.

Die bisher für derartige Systeme vorgeschlagenen Zahlstationen basieren auf automatischen, kombinierten Abbuch- und Kontrollstationen. Die Fahrzeuge müssen dazu mit einem Bordgerät und einer elektronischen Geldbörse in Form einer Prozessor-Karte (z.B. Smart-Card) ausgerüstet sein. Der Bezahlvorgang geschieht automatisch während der Durchfahrt durch die Station. Dabei sollen die Fahrzeuge mit unverminderter Geschwindigkeit fahren können und auch Spurwechsel möglich sein. Nichtzahler werden automatisch durch ein geeignetes fotografisches Erfassungssystem bzw. Videosystem erfaßt (vgl. EP-A-0401192).

Diese Stationen sind technisch und baulich sehr aufwendig. Ein Einsatz derartiger Stationen auf Straßen, die nicht von vornherein für die Erhebung einer Maut geplant wurden, bereitet eine Reihe von Problemen, die im folgenden kurz dargestellt werden.

Jedes Fahrzeug ohne Bordgerät bzw. mit defektem oder außer Betrieb gesetztem Gerät löst in den Stationen die Videoerfassung aus. Werden im Verlauf der Fahrt viele Stationen passiert, entsteht schnell eine große Bilderfülle. Auch ausländische Autofahrer müssen demnach mit einem Bordgerät ausgestattet sein. Die Aufnahmetechnik gelangt bei hohen Fahrzeuggeschwindigkeiten und baubedingt ungünstiger Kameraposition an ihre Grenzen. Eine automatische Erkennung der Nummernschilder ist unter diesen praktischen Bedingungen nur eingeschränkt möglich. Ähnlich verhält es sich mit der sicheren automatischen Erkennung der Fahrzeugart, von der die Höhe der Gebühr abhängen kann. Problematisch ist die Erhebung einer Strafgebühr für Nichtzahler, falls diese nicht sofort erfolgt. Zahlungsaufforderungen, die erst nach längerer Zeit eintreffen, müssen juristisch unangreifbar sein. Für einen Beweis seitens des Fahrers muß die Abbuchung als elektronischer Beleg zuverlässig protokolliert sein.

Aufgabe der Erfindung ist es, oben aufgezeigte Nachteile zu vermeiden und in einem automatischen Gebührenerfassungssystem ein einfaches Kontrollsystem für die Entrichtung der Straßenbenützungsgebühr vorzuschlagen.

Erfindungsgemäß wird diese Aufgabe für ein eingangs geschildertes Gebührenerfassungssystem dadurch gelöst, daß die Zahlstationen lediglich als Entwerterstationen ausgebildet sind, die jeweils ein bestimmtes Benutzungsentgelt abbuchen und die erfolgten Abbuchungen der letzten Entwerterstationen mit den erforderlichen Daten für eine Beweissicherung auf der Prozessor-Karte protokollieren, und daß von den Entwerterstationen unabhängig separate, stationäre oder/und mobile Kontrolleinrichtungen vorgesehen sind, die die protokollierten Abbuchungen und Daten der Prozessor-Karten der einzelnen Fahrzeuge im fließenden Verkehr drahtlos ab fragen und dabei Fahrzeuge mit nicht ordnungsgemäßer Gebührenentrichtung als Nichtzahler ermitteln und diese Fahrzeuge registrieren.

Die Fahrzeuge sind, wie oben beschrieben, mit einem Bordgerät und einer "elektronischen Fahrkarte" ausgerüstet. Dabei sind die Zahlstationen reine Entwerterstationen. An den Stationen ist keine Einrichtung zur Erfassung von Nichtzahlern (Schwarzfahrern) vorgesehen. Eine Stationsdurchfahrt mit unverminderter Geschwindigkeit und beliebigem Spurwechsel ist möglich. Autofahrer, die ein Bordgerät besitzen, "entwerten" bei jeder Entwerterstationsdurchfahrt die elektronische Fahrkarte, die bis zur nächsten Entwerterstation gültig ist. Die Höhe der Gebühr kann abhängig sein von der Strecke zwischen den Stationen, der Fahrzeugart, der Tageszeit usw.

Einige zuletzt durchgeführte Entwertungen (Abbuchungen) auf der elektronischen Fahrkarte werden in einem Ereignisspeicher gespeichert, d.h. protokolliert. Dieser Speicher kann vorzugsweise von mobilen Kontrolleinrichtungen berührungslos abgefragt werden.

In einer zweckmäßigen Ausgestaltung der Erfindung werden an den Entwerterstationen eine oder mehrere, an sich bekannte Infrarotbaken für eine Infrarotlichtübertragung verwendet. Mit einer zugehörigen Steuervorrichtung wird mit Hilfe der Infrarotlichtübertragungseinrichtung die Gebühr abgebucht und quittiert. Entsprechend ist die Kontroll- bzw. Abfrageeinrichtung von einer Infrarot-Sende- und Empfangseinrichtung (Infrarotkopf) mit zugehöriger Steuer- und Anzeigevorrichtung gebildet, welche auf das zu kontrollierende Fahrzeug ausgerichtet ist bzw. wird.

In einer vorteilhaften Weiterbildung der Erfindung kann die Kontrolleinrichtung zusätzlich eine infrarotlichtempfindliche Videokamera aufweisen, mit der bei der Abfrage und Überprüfung der zu kontrollierenden Fahrzeuge aufgrund eines gesondert abgegebenen Signals seitens des Fahrzeugs bei der Abfrage eine genaue Lokalisation des kontrollierten Fahrzeugs erreicht werden kann.

Kontrollmöglichkeiten bestehen im Verlauf der Straße und an den Ausfahrten. Dazu kann die Kontroll- bzw. Abfrageeinrichtung als Handgerät ausgebildet sein, welches als Infrarot-Pistole ähnlich wie eine Radarpistole für die Geschwindigkeitskontrolle auf das zu kontrollierende Fahrzeug ausgerichtet wird.

In einer anderen zweckmäßigen Ausgestaltung der Erfindung ist die Kontrolleinrichtung in einem Kontrollfahrzeug derart angeordnet, daß ein hinter dem Kontrollfahrzeug fahrendes Fahrzeug bei hoher Fahrgeschwindigkeit und großem Fahrzeugabstand aus bzw. von dem Kontrollfahrzeug her kontrolliert werden kann. Dies hat den Vorteil, daß eine eindeutige Zuordnung zum kontrollierenden Fahrzeug besteht und keine eigene Lokalisationsvorrichtung notwendig ist. Darüberhinaus kann das gestellte Fahrzeug, wenn es ein Nichtzahler ist, sofort zum Anhalten veranlaßt werden, um die nicht bezahlte Benutzungsgebühr zu kassieren.

Fahrer ohne gültige Fahrkarte zahlen nach ihrer Entdeckung z.B. eine erhöhte Gebühr, wenn dies juristisch abgesichert ist. Das erfindungsgemäße Kontrollsystem ist vergleichbar mit einer Fahrkartenkontrolle in der U-Bahn selbst und an den U-Bahn-Stationsausgängen.

Der Datenverkehr für die berührungslose Abfrage ist selbstverständlich verschlüsselt, was bei einer Prozessorkarte mit Hilfe der Kryptografie möglich ist und erforderlich ist, um sicherzustellen, daß ein Vortäuschen einer gültigen Fahrkarte durch ein manipuliertes Gerät nicht möglich ist.

In Weiterbildung der Erfindung kann eine stationäre Kontrolleinrichtung vorgesehen sein, die lediglich Fahrzeuge detektiert, die bezahlt haben und Fahrzeuge, die nicht bezahlt haben. Auf diese Weise ist es möglich, für statistische Zwecke die Anzahl der Nichtzahler zu registrieren, ohne dabei die einzelnen Fahrzeuge zu identifizieren.

Zweckmäßigerweise können auch feste, automatische Kontrollstationen eingesetzt werden, wenn der Ausstattungsgrad der Fahrzeuge mit Bordgeräten hoch ist, da sonst das eingangs beschriebene Problem der Bilderfülle entsteht. Dazu weist die Kontrolleinrichtung zusätzlich automatische Fahrzeug-Identifizierungseinrichtungen auf, wie sie an sich bekannt sind, beispielsweise fotografische Erfassungssysteme, wie Videosysteme usw.

Der Datenaustausch zwischen den Fahrzeugen und den Entwerterstationen bzw. der Kontrollstationen kann auch mit Hilfe der Mikrowellenübertragungstechnik vorgenommen werden.

Das erfindungsgemäße Kontrollsystem mit Entwerterstationen und Kontrolleinrichtungen, die vorzugsweise separat verwendet werden, kann in vorteilhafter Weise in einem offenen Gebührenerfassungssystem verwendet werden.

Bei einem derartigen offenen System ist es möglich, daß problemlos nebeneinander Fahrzeuge mit und ohne Bordgerät und andere, die eine Vignette haben, unabhängig voneinander kontrolliert werden können.

Die Erfindung wird im folgenden anhand der Zeichnung erläutert. Dabei zeigen
Fig. 1 eine Entwerterstation an einer Autostraße,
Fig. 2 eine Kontrolleinrichtung in einem Kontrollfahrzeug,
Fig. 3 ein Handgerät,
Fig. 4 eine Kontrollstation für statistische Zwecke und
Fig. 5 eine fest installierte automatische Kontrollstation.

In Fig. 1 ist eine Autostraße AS mit zwei Fahrtrichtungen und jeweils drei Spuren mit diversen Auf- und Abfahrten gezeigt. An bestimmten Stellen und vorgebbaren Abständen sind Entwerterstationen EWS errichtet, die innerhalb eines bestimmten Kommunikationsbereichs KB die durchfahrenden Fahrzeuge erfassen und eine entsprechende Benutzungsgebühr abbuchen. In Fig. 1 ist auch noch perspektivisch die Autostraße AS mit einer Entwerterstation EWS gezeigt, die von zwei Infrarotbaken IRB mit einer Steuervorrichtung STV gebildet ist. Die beiden Baken sind links und rechts der Autostraße AS angeordnet und leuchten in Fahrtrichtung zwei sich schneidende Kommunikationsbereiche KB aus, innerhalb derer der Datenaustausch erfolgt. Derartige Kontrollstationen mit Infrarotbaken können konstruktiv verhältnismäßig einfach gestaltet sein. In vorteilhafter-Weise leuchten sie die Straßen in einer großen Reichweite aus. Das hat den Vorteil, daß für die kryptografische Sicherung der Zahlvorgänge, die eine relativ lange Rechenzeit beansprucht, eine ausreichende Kontaktzeit vorhanden ist. Bei der Mikrowellentechnik erfordert dies einen erheblich höheren technischen Aufwand.

In Fig. 2 ist schematisch gezeigt, wie von einem Kontrollfahrzeug KFZ aus ein hinter diesem herfahrendes Fahrzeug FZ kontrolliert wird. Die Kontroll- und Abfrageeinrichtung KON ist im Kontrollfahrzeug KFZ installiert und frägt mit Hilfe der Infrarottechnik das zu kontrollierende Fahrzeug über dessen Fahrzeugtransceiver ab. Hat das Fahrzeug ordnungsgemäß seine Gebühren entrichtet, so wird dies im Kontrollfahrzeug KFZ auf einer Anzeigeeinrichtung ANZ angezeigt, dabei kann der Fahrzeugtyp, die Uhrzeit und die letzten Stationen, an denen bezahlt worden ist, nebst der Uhrzeit angezeigt werden. Fahrzeuge, die kein Bordgerät haben oder bei denen keine ordentliche Gebührenzahlung erfolgt ist, können dann beispielsweise fotografisch festgehalten werden und/oder gleich zur Zahlung angehalten werden.

In Fig. 3 ist schematisch ein Handgerät HG gezeigt.

Fig. 4 veranschaulicht schematisch eine Kontrollstation für statistische Zwecke. Die Kontrolleinrichtung ist hier im Straßenverlauf einer mehrspurigen Autostraße AS angeordnet und beispielsweise von zwei Infrarotbaken IRB und dem zugehörigen Steuergerät, der Steuervorrichtung STV gebildet. Für die Fahrzeugdetektion ist bei diesem Ausführungsbeispiel in jeder Spur ein Fahrzeugdetektor in Form einer Induktivschleife IS angeordnet, die ebenfalls mit der Steuervorrichtung STV verbunden ist. Dort können die Anzahl der Fahrzeuge, die bezahlt haben, und sämtliche Fahrzeuge, die über die Schleifen gefahren sind, ermittelt werden und daraus eine statistische Angabe erfolgen über Zahler und Nichtzahler.

Fig. 5 zeigt schematisch angedeutet eine fest installierte automatische Kontrollstation, die ebenfalls zwei Infrarotbaken IRB aufweist, die links und rechts von der Autostraße AS angeordnet sind, und diese mit einem bestimmten Kommunikationsbereich KB ausleuchten. An denselben Masten können für die automatische Fahrzeugkontrolle Identifizierungs- und Registrierungseinrichtungen, ein oder zwei normale Videokamers NV, eine zusätzliche infrarotlichtempfindliche Videokamera zur reinen Lokalisierung der zahlenden Fahrzeuge sowie ein Verkehrsradargerät RD zur genauen Lokalisierung der Fahrzeuge angeordnet sein. Diese sind mit der Steuervorrichtung verbunden, wo die diversen Verarbeitungen, Korrelationen und Erfassungen durchgeführt werden, die hier nicht Gegenstand der Erfindung sind. Eine fest installierte Kontrollstation wird man im allgemeinen erst einrichten, wenn der Ausstattungsgrad der Fahrzeuge mit Bordgeräten hoch genug ist und keine allzu hohe Zahl von Nichtzahlern erfaßt und vom Videobild her ausgewertet werden müssen. Solche Stationen können an verengten Fahrbahnbereichen oder Autobahnausfahrten mit nur einer Fahrspur angeordnet sein, dann ist kein Fahrzeugdetektor in Form eines Radargerätes erforderlich. Bei einer mehrspurigen Ausführung ist dies, wie oben schon gesagt, erforderlich, um das jeweils richtige Fahrzeug zu detektieren, zu identifizieren und zu registrieren.

## Patentansprüche

1. Kontrollsystem zur Überprüfung der Gebührenentrichtung von Straßenbenutzern in einem automatischen Gebührenerfassungssystem mit Zahlstationen an Straßen und entsprechend ausgerusteten Fahrzeugen, welche ein Bordgerät und eine Kommunikationseinrichtung für einen drahtlosen Datenaustausch mit einem Fahrzeugtransceiver und eine elektronische Benutzungs-Fahrkarte in Form einer Prozessor-Karte aufweisen,
**dadurch gekennzeichnet**, ,
daß die Zahlstationen lediglich als Entwerterstationen (EWS) ausgebildet sind, die jeweils ein bestimmtes Benutzungsentgelt abbuchen und die erfolgten Abbuchungen der letzten Entwerterstationen (EWS) mit den erforderlichen Daten für eine Beweissicherung auf der Prozessor-Karte protokollieren,
und daß von den Entwerterstationen (EWS) unabhängig separate, stationäre und/oder mobile Kontrolleinrichtungen (KON) vorgesehen sind, die die protokollierten Abbuchungen und Daten der Prozessor-Karten der einzelnen Fahrzeuge (FZ) im fließenden Verkehr über den Fahrzeugtransceiver drahtlos abfragen und dabei Fahrzeuge (FZ) mit nicht ordnungsgemäßer Gebührenentrichtung als Nichtzahler ermitteln und diese Fahrzeuge (FZ) registrieren.

2. Kontrollsystem nach Anspruch 1,
**dadurch gekennzeichnet**, ,
daß bei Verwendung von an sich bekannten Infrarot-Lichtübertragungseinrichtungen die Entwerterstation (EWS) von einer oder mehreren Infrarotbaken (IRB) mit einer zugehörigen Steuervorrichtung (STV) gebildet ist, und daß die Kontroll- bzw. Abfrageeinrichtung (KON) von einer auf das zu kontrollierende Fahrzeug (FZ) ausgerichteten Infrarot-Sende- und Empfangseinrichtung (Infrarot-Kopf) mit zugehöriger Steuer- und Anzeigevorrichtung (ANZ) gebildet ist.

3. Kontrollsystem nach Anspruch 2,
**dadurch gekennzeichnet**, daß für die Kontrolle zusätzlich eine infrarot-lichtempfindliche Videokamera (IRV) vorgesehen ist.

4. Kontrollsystem nach Anspruch 2,
**dadurch gekennzeichnet**, daß die Kontroll- bzw. Abfrageeinrichtung (KON) als Handgerät (HG) ausgebildet ist.

5. Kontrollsystem nach einem der Ansprüche 1 bis 3,
**dadurch gekennzeichnet**, daß die Kontrolleinrichtung (KON) in einem Kontrollfahrzeug (KFZ) derart angeordnet ist, daß ein hinter dem Kontrollfahrzeug (KFZ) fahrendes Fahrzeug (FZ) bei hoher Fahrgeschwindigkeit und großem Fahrzeugabstand kontrollierbar ist.

6. Kontrolleinrichtung nach einem der vorhergehenden
Ansprüche, **dadurch gekennzeichnet**, daß fest errichtete Kontrolleinrichtungen (KON) lediglich Einrichtungen zur Fahrzeugdetektion (IS) von Nichtzahlern aufweisen.

7. Kontrolleinrichtung nach einem der Ansprüche 1 bis 3,
**dadurch gekennzeichnet**, daß fest errichtete Kontrolleinrichtungen (KON) zusätzlich automatische Fahrzeugidentifizierungseinrichtungen (IRV, RD, NV) aufweisen.

8. Kontrolleinrichtungen nach Anspruch 1,
**dadurch gekennzeichnet**, daß für den Datenaustausch zwischen den Fahrzeugen und den Entwerterstationen bzw. der Kontrolleinrichtung Mikrowellenübertragungseinrichtungen vorgesehen sind.

9. Kontrolleinrichtungen nach einem der vorhergehenden
Ansprüche, **dadurch gekennzeichnet**, daß die Entwerterstationen und die Kontrolleinrichtungen in einem offenen Gebührenerfassungssystem verwendet werden.

## Claims

1. Verification system for checking the payment of tolls by road users in an automatic toll collection system with payment stations on roads and appropriately equipped vehicles which have a vehicle-mounted device and a communications unit for wireless exchange of data with a vehicle transceiver, and an electronic use ticket in the form of a processor card, characterized in that the payment stations are designed merely as value-deduction stations (EWS) which each debit a specific use toll and log the debit entries carried out by the last value-deduction stations (EWS) with the necessary data to provide a record on the processor card, and in that separate fixed and/or mobile verification devices (KON) are provided independently of the value-deduction stations (EWS), said verification devices (KON) interrogating in a wireless fashion the logged debit entries and data of the processor cards of the individual vehicles (FZ) by means of the vehicle transceiver as the traffic flows and in doing so determine vehicles (FZ) with non-satisfactory payment of tolls as non-payers and register these vehicles (FZ).

2. Verification system according to Claim 1, characterized in that when infrared light transmission devices, which are known per se, are used, the value-deduction station (EWS) is formed by one or more infrared beacons (IRB) with an associated verification device (STV), and in that the verification or interrogation device (KON) is formed by an infrared transceiver (infrared head) which is aligned with the vehicle (FZ) which is to be verified and has an associated control and display device (ANZ).

3. Verification system according to Claim 2, characterized in that an infrared light-sensitive video camera (IRV) is additionally provided for the verification operation.

4. Verification system according to Claim 2, characterized in that the verification or interrogation device (KON) is designed as a hand-held device (HG).

5. Verification system according to one of Claims 1 to 3, characterized in that the verification device (KON) is arranged in a verification vehicle (KFZ) in such a way that a vehicle (FZ) which travels behind the verification vehicle (KFZ) can be verified at a high speed and with a large distance between vehicles.

6. Verification device according to one of the preceding claims, characterized in that permanently set-up verification devices (KON) only have devices for the vehicle detection (IS) of non-payers.

7. Verification device according to one of Claims 1 to 3, characterized in that permanently set-up verification devices (KON) additionally have automatic vehicle identification devices (IRV, RD, NV).

8. Verification devices according to Claim 1, characterized in that microwave transmission devices are provided for the exchange of data between the vehicles and the value-deduction stations or the verification device.

9. Verification devices according to one of the preceding claims, characterized in that the value-deduction stations and the verification devices are used in an open toll collection system.

## Revendications

1. Système de contrôle pour vérifier le paiement de taxes par des utilisateurs de routes dans un système automatique de taxation avec des postes de paiement sur des routes et avec des véhicules équipés en conséquence et comportant un appareil de bord et un dispositif de communication pour un échange de données sans fil avec un transceiver de véhicule ainsi qu'un billet électronique d'utilisation sous forme de carte à processeur,
caractérisé par le fait que
les postes de paiement sont conçus simplement comme des postes de compostage (EWS) qui prélèvent à chaque fois une certaine taxe d'utilisation et qui mettent en procès verbaux sur la carte à processeur les prélèvements effectués des derniers postes de compostage (EWS) avec les données nécessaires pour garantir une preuve et par le fait qu'il est prévu des dispositifs de contrôle (KON) indépendants des postes de compostage (EWS), séparés, stationnaires ou/et mobiles, qui interrogent sans fil par l'intermédiaire du transceiver de véhicule dans le flux de circulation les prélèvements mis en procès verbaux et les données des cartes à processeurs des véhicules (FZ), qui qualifient de non-payeurs les véhicules (FZ) n'ayant pas payé normalement et qui enregistrent ces véhicules (FZ).

2. Système de contrôle selon la revendication 1, caractérisé par le fait que, lors de l'utilisation de dispositifs connus de transmission à infrarouges, le poste de compostage (EWS) est formé d'une ou plusieurs balises à infrarouges (IRB) avec un dispositif de commande (STV) associé, et que le dispositif de contrôle ou d'interrogation (KON) est formé par un dispositif d'émission et de réception d'infrarouges (tête infrarouge), dirigé sur le véhicule à contrôler (FZ), avec un dispositif de commande et d'affichage (ANZ) associé.

3. Système de contrôle selon la revendication 2, caractérisé par le fait qu'il est prévu en plus pour le contrôle une caméra vidéo (IRV) sensible aux infrarouges.

4. Système de contrôle selon la revendication 2, caractérisé par le fait que le dispositif de contrôle ou d'interrogation (KON) est conçu comme un appareil portatif (HG).

5. Système de contrôle selon l'une des revendications 1 à 3, caractérisé par le fait que le dispositif de contrôle (KON) est monté dans un véhicule de contrôle (KFZ) de telle sorte qu'un véhicule (FZ) roulant derrière le véhicule de contrôle (KFZ) peut être contrôlé à grande vitesse et avec une grande distance entre les véhicules.

6. Système de contrôle selon l'une des revendications précédentes, caractérisé par le fait que des dispositifs de contrôle (KON) construits fixes comportent simplement des dispositifs pour la détection de véhicule (IS) de non-payeurs.

7. Système de contrôle selon l'une des revendications 1 à 3, caractérisé par le fait que des dispositifs de contrôle (KON) construits fixes comportent an plus des dispositifs automatiques d'identification de véhicule (IRV, RD, NV).

8. Système de contrôle selon la revendication 1, caractérisé par le fait que des dispositifs de transmission en hyperfréquence sont prévus pour l'échange de données entre les véhicules et les postes de compostage ou le dispositif de contrôle.

9. Système de contrôle selon l'une des revendications précédentes, caractérisé par le fait que les postes de compostage et les dispositifs de contrôle sont utilisés dans un système ouvert de taxation.
